# EUROPÄISCHE PATENTSCHRIFT

(11) **EP 0 987 483 B1**
(45) Veröffentlichungstag und Bekanntmachung des Hinweises auf die Patenterteilung: **25.04.2001**
(21) Anmeldenummer: 99109808.8
(22) Anmeldetag: 19.05.1999
(51) Int. Cl.: F16L 25/00, H01R 4/64

(54) **Elektrisch leitende Rohr- oder Kabelschelle**
Conductive pipe or cable clamp
Collier de serrage conductible pour tuyaux ou cables

(30) Priorität: 15.09.1998 DE 29816332 U
(43) Veröffentlichungstag der Anmeldung: 22.03.2000
(73) Patentinhaber: Karin Daume Maschinenteile GmbH & Co. KG, 30938 Burgwedel (DE)
(72) Erfinder: Daume, Britta, 30938 Burgwedel (DE)
(74) Vertreter: Leine, Sigurd, Dipl.-Ing.

(56) Entgegenhaltungen:
- EP-A- 0 165 691
- EP-A- 0 744 788
- DE-A- 2 656 885
- US-A- 2 432 492
- US-A- 3 891 291

## Beschreibung

Die Erfindung betrifft eine Einrichtung der im Oberbegriff des Anspruchs 1 genannten Art zum elektrisch leitenden Kontaktieren eines elektrisch leitenden Teiles eines insbesondere länglichen, beispielsweise im wesentlichen zylindrischen Körpers, beispielsweise eines Rohres oder eines Kabels.

Derartige Einrichtungen werden beispielsweise zum Anschluß eines metallischen Rohres oder eines abisolierten Außenleiters eines Koaxialkabels an ein Erdungskabel verwendet.

Durch EP 0 744 788 A1 ist eine Einrichtung der betreffenden Art bekannt, die einen als um den zu kontaktierenden Körper spannbare Schelle ausgebildeten Grundkörper zur Anlage an einem zu kontaktierenden Körper und ein Kontaktelement zur Herstellung einer elektrisch leitenden Verbindung mit dem zu kontaktierenden Körper aufweist, das an einer in Montageposition dem zu kontaktierenden Körper zugewandten Seite des Grundkörpers gehalten ist. Bei der bekannten Einrichtung weist der Grundkörper eine bandförmige metallische Schelle auf, die in elastisches Material eingebettet ist, wobei an der in Montageposition dem zu kontaktierenden Körper zugewandten Seite eine Kontaktfläche für das Kontaktelement freigelassen ist. Ferner weist der Grundkörper Dichtlippen auf, mit denen er in Montageposition dichtend an dem zu kontaktierenden Körper anliegt. Das Kontaktelement, das bei der bekannten Einrichtung durch ein Band aus Kupfergeflecht gebildet ist, wird von Hand mittels Klebstoff oder einer Schweißverbindung punktförmig an der Kontaktfläche des Grundkörpers befestigt. Das Kontaktelement ist in der Draufsicht im wesentlichen rechteckförmig ausgebildet, wobei in der gewünschten Befestigungslage seine Längskanten im wesentlichen parallel zu benachbarten Rändern des Grundkörpers verlaufen.

Nachteilig bei der bekannten Einrichtung ist, daß bei der Befestigung des Kontaktelementes die Gefahr besteht, daß das Kontaktelement verrutscht und in einer Lage an dem Grundkörper befestigt wird, in der seine Längskanten nicht parallel, sondern in unerwünschter Weise schräg zu den Rändern des Grundkörpers verlaufen, so daß das Kontaktelement seitlich über den Grundkörper übersteht. Bei der Montage der Einrichtung gemäß dem Stand der Technik ist dann der erforderliche Kontakt zwischen dem Kontaktelement und dem zu kontaktierenden Körper unter Umständen nicht mehr in der gewünschten Weise herstellbar. In diesem Falle muß das Kontaktelement von dem Grundkörper gelöst und anschließend in der gewünschten Befestigungslage wieder an diesem befestigt werden. Diese Nacharbeiten sind zeit- und damit kostenaufwendig.

Durch US-A-3 891 291 ist eine Rohrkupplung mit einem Kontaktelement bekannt, das zum Herstellen einer elektrisch leitenden Verbindung zwischen den miteinander zu verbindenden Rohren dient.

Durch EP-A-0 165 691 und DE-A-26 56 885 sind ähnliche Rohrkupplungen bekannt.

Durch US-A-2 432 492 ist eine Schelle bekannt, die gleichzeitig zum Halten und zum Erden eines Rohres oder dergleichen dient.

Der Erfindung liegt die Aufgabe zugrunde, eine Einrichtung der im Oberbegriff des Anspruchs 1 genannten Art anzugeben, die den Nachteil der bekannten Einrichtung nicht aufweist, bei der also eine Befestigung des Kontaktelementes in der gewünschten Befestigungslage an dem Grundkörper erleichtert ist.

Diese Aufgabe wird durch die im Anspruch 1 angegebene Lehre gelöst.

Der Grundgedanke der erfindungsgemäßen Lehre besteht darin, Justierhilfsmittel vorzusehen, mittels derer das Kontaktelement bei der Befestigung an dem Grundkörper in seiner Lage relativ zu Rändern des Grundkörpers justierbar ist. Auf diese Weise ist bei der Befestigung des Kontaktelementes an dem Grundkörper während der Herstellung der erfindungsgemäßen Einrichtung ein Verrutschen und Überstehen des Kontaktelementes über den Rand des Grundkörpers zuverlässig vermieden. Dies vereinfacht die Herstellung und erspart zeit- und damit kostenaufwendige Nacharbeiten.

Die erfindungsgemäße Einrichtung ist robust im Aufbau und einfach und kostengünstig herstellbar. Sie ist darüber hinaus vielseitig verwendbar.

Die Justierhilfsmittel weisen erfindungsgemäß wenigstens eine Anlagekante oder wenigstens eine zu einer Haltefläche, an der das Kontaktelement an dem Grundkörper gehalten ist, geneigte Anlagefläche auf, an der das Kontaktelement in Befestigungslage anliegt, wobei die oder jede Anlagekante oder Anlagefläche in Axialrichtung innen von den Dichtlippen an einem Vorsprung, insbesondere einem Steg oder einer Rippe ausgebildet ist, der bzw. die an dem Grundkörper ausgebildet ist. Durch die Anlagekante oder Anlagefläche ist eine Justierung des Kontaktelementes in seiner Lage relativ zu den Rändern des Grundkörpers erzielt und damit seine Befestigung in der gewünschten Befestigungslage erleichtert. Form, Größe und Anzahl der Anlagekanten bzw. Anlageflächen sind in weiten Grenzen wählbar.

Grundsätzlich ist es ausreichend, wenn die Justierhilfsmittel lediglich eine Anlagekante bzw. Anlagefläche aufweisen und das Kontaktelement somit nur mit einem Bereich seines Randes an der Anlagekante oder Anlagefläche anliegt. Eine vorteilhafte Weiterbildung sieht jedoch vor, daß wenigstens zwei zueinander beabstandete Anlagekanten bzw. -flächen vorgesehen sind, an denen das Kontaktelement mit voneinander entfernten Bereichen seines Randes anliegt. Bei einem in der Draufsicht im wesentlichen rechteckförmigen Kontaktelement können beispielsweise zwei zueinander im wesentlichen parallele und beabstandete Anlagekanten vorgesehen sein, wobei das Kontaktelement in Befestigungslage jeweils mit gegenüberliegenden Bereichen seines Randes an einer der Anlagekanten anliegt. Es können jedoch auch zueinander im Winkel angeordnete Anlagekanten vorgesehen sein, beispielsweise im rechten Winkel zueinander angeordnete Anlagekanten. Das Kontaktelement liegt dann mit aneinander angrenzenden Bereichen seines Randes an den Anlagekanten an. Es können jedoch auch vier Anlagekanten vorgesehen sein, an denen das Kontaktelement jeweils mit gegenüberliegenden Bereichen seines Randes anliegt.

Eine besonders vorteilhafte Weiterbildung der erfindungsgemäßen Lehre sieht vor, daß die Justierhilfsmittel Zentriermittel zum Zentrieren des Kontaktelementes zwischen gegenüberliegenden Rändern des Grundkörpers aufweisen. Auf diese Weise ist das Kontaktelement zwischen Rändern des Grundkörpers zentriert und die Justierung der Lage des Kontaktelementes weiter vereinfacht.

Eine Weiterbildung der vorgenannten Ausführungsform sieht vor, daß die Zentriermittel zueinander beabstandete Anlagekanten aufweisen, die zueinander und zu benachbarten Rändern des Grundkörpers im wesentlichen parallel verlaufen. Bei dieser Ausführungsform ist ein in der Draufsicht im wesentlichen rechteckförmiges Kontaktelement mit seinen Rändern parallel zu den Rändern des Grundkörpers gehalten und dadurch zentriert.

Eine andere Weiterbildung sieht vor, daß die Zentriermittel zueinander beabstandete und relativ zueinander geneigte Anlageflächen aufweisen, die sich in Längsrichtung bzw. Umfangsrichtung des Grundkörpers erstrecken und an denen das Befestigungselement in Befestigungslage anliegt. Auch bei dieser Ausführungsform ist in der gewünschten Weise eine Zentrierung des Kontaktelementes erzielt.

Eine Weiterbildung der vorgenannten Ausführungsform sieht vor, daß die Anlageflächen voneinander weg geneigt sind. Auf diese Weise bilden die Anlageflächen eine Mulde zur Aufnahme des Kontaktelementes. Die Anlageflächen können jedoch auch aufeinander zu geneigt sein, wie dies eine andere Ausführungsform vorsieht. Bei dieser Ausführungsform können die Anlageflächen beispielsweise gegenüberliegende Ränder des Kontaktelementes übergreifen.

Grundsätzlich kann der oder jeder Steg bzw. die oder jede Rippe durch ein separates, mit dem Grundkörper verbundenes Bauteil gebildet sein. Eine vorteilhafte Weiterbildung sieht jedoch vor, daß der Grundkörper ein Teil aus elastischem Material, vorzugsweise einem Elastomer, aufweist, an das der oder jeder Steg bzw. die oder jede Rippe angeformt ist. Der oder jeder Steg bzw. die oder jede Rippe ist somit einstückig mit einem Teil des Grundkörpers ausgebildet. Dies vereinfacht die Herstellung der erfindungsgemäßen Einrichtung. Sind bei dieser Ausführungsform zwei zueinander beabstandete Anlagekanten vorgesehen, so kann bei entsprechender Wahl des Abstandes zwischen den Anlagekanten das Kontaktelement unter elastischer Verformung der Anlagekanten zwischen diesen eingeklemmt werden, so daß es elastisch federnd gehalten ist. Auf diese Weise sind zusätzliche Befestigungsmittel zum Halten des Kontaktelementes, beispielsweise Klebstoff oder eine Schweißverbindung, nicht mehr erforderlich.

Das Material des Grundkörpers ist in weiten Grenzen wählbar. Der Grundkörper kann auch aus mehreren Materialien bestehen. Eine Ausführungsform sieht vor, daß der Grundkörper ein bandförmiges Metallteil aufweist. Durch das bandförmige Metallteil ist die Stabilität des Grundkörpers erhöht. Bei der vorgenannten Ausführungsform kann an der in Montageposition dem zu kontaktierenden Körper zugewandten Seite des Metallteiles die Vertiefung gebildet sein. Da die Vertiefung in das Metallteil, das beispielsweise aus Blech bestehen kann, in einfacher Weise einpreßbar ist, ist bei dieser Ausführungsform die Herstellung weiter vereinfacht.

Eine Weiterbildung der Ausführungsform mit dem Teil aus elastischem Material sieht jedoch vor, daß das Metallteil wenigstens teilweise mit dem elastischen Material beschichtet ist, insbesondere auf seiner in Montageposition dem zu kontaktierenden Körper zugewandten Seite, oder in das elastische Material eingebettet ist, wobei an der in Montageposition dem zu kontaktierenden Körper zugewandten Seite des Metallteiles ein Kontaktbereich für das Kontaktelement freigelassen ist. Das elastische Material kann vorgesehen sein, um die erfindungsgemäße Einrichtung optisch ansprechender zu gestalten oder das Metallteil gegen Umwelteinflüsse zu schützen oder das Metallteil elektrisch zu isolieren.

Form und Größe des Kontaktelementes sind in weiten Grenzen wählbar. Zweckmäßigerweise ist das Kontaktelement durch eine flache Litze oder ein flaches Band oder ein Geflechtband aus Metall gebildet. Derartige Kontaktelemente sind einfach und kostengünstig herstellbar.

Eine insbesondere zur Kontaktierung von Rohren oder Kabeln beliebigen Querschnitts vorteilhafte Weiterbildung sieht vor, daß der Grundkörper derart ausgebildet ist, daß er in Montageposition den zu kontaktierenden Körper insbesondere ringförmig oder muffenförmig umgreift. Bei dieser Ausführungsform ist der Grundkörper sicher an dem zu kontaktierenden Körper gehalten.

Grundsätzlich kann der Grundkörper starr ausgebildet sein. Zweckmäßigerweise ist er jedoch biegsam ausgebildet. Dies erleichtert die Montage.

Der Grundkörper kann mehrteilig ausgebildet sein. Bei einer zur Kontaktierung eines Rohres vorgesehenen erfindungsgemäßen Einrichtung kann der Grundkörper beispielsweise aus mehreren, in Umfangsrichtung des zu kontaktierenden Rohres aufeinanderfolgenden Teilen bestehen, beispielsweise aus zwei halbringförmigen Teilen. Zweckmäßigerweise ist der Grundkörper jedoch einteilig und in Umfangsrichtung offen ausgebildet und weist an seinen freien Enden abgewinkelte oder abgebogene Laschen auf, die in Montageposition miteinander verbindbar sind, vorzugsweise mittels einer Schraubvorrichtung oder einer Klemmvorrichtung. Bei dieser Ausführungsform ist aufgrund der einteiligen Ausbildung des Grundkörpers die Montage der erfindungsgemäßen Einrichtung einfach gestaltet.

Bei Ausführungsformen, die mehrere mit Anlagekanten oder -flächen versehene Stege aufweisen, ist es grundsätzlich ausreichend, wenn sich sämtliche Stege von einem Rand des Grundkörpers in Richtung auf den anderen Rand erstrecken. Eine vorteilhafte Weiterbildung sieht jedoch vor, daß sich aus dem Bereich von zwei gegenüberliegenden Rändern des Grundkörpers jeweils wenigstens ein Steg in Richtung auf den anderen Rand erstreckt, derart, daß das Kontaktelement in Befestigungslage mit zwei gegenüberliegenden Bereichen seines Randes an den Stegen anliegt. Bei dieser Ausführungsform ist das Kontaktelement zwischen den Stegen zentriert.

Eine andere Weiterbildung der Ausführungsformen mit den Stegen sieht vor, daß in Längsrichtung bzw. Umfangsrichtung des Grundkörpers aufeinanderfolgende Stege auf unterschiedlichen in Längsrichtung des Grundkörpers verlaufenden Linien bzw. unterschiedlichen Umfangslinien angeordnet sind. Bei dieser Ausführungsform halten in Längsrichtung bzw. Umfangsrichtung des Grundkörpers aufeinanderfolgende Stege das Kontaktelement an gegenüberliegenden Bereichen seines Randes, so daß ebenfalls eine Zentrierung erzielt ist.

Eine Weiterbildung der vorgenannten Ausführungsform sieht vor, daß wenigstens zwei auf einer zur Längsrichtung des Grundkörpers quer verlaufenden Linie bzw. auf einer in Axialrichtung verlaufenden Linie angeordnete Stege vorgesehen sind. Bei dieser Ausführungsform liegt das Kontaktelement mit an quer zu seiner Längsrichtung gegenüberliegenden Bereichen seines Randes an den Stegen an, so daß die Zentrierung noch weiter verbessert ist.

Eine außerordentlich vorteilhafte Weiterbildung sieht vor, daß wenigstens zwei Stege, an denen das Kontaktelement in Befestigungslage anliegt, Hinterschneidungen aufweisen, derart, daß an den betreffenden Stegen aufeinander zu geneigte Anlageflächen gebildet sind, mit denen die Stege in Befestigungslage gegenüberliegende Bereiche des Randes des Kontaktelementes übergreifen. Bei dieser Ausführungsform ist das Kontaktelement durch die Anlageflächen der Stege formschlüssig gehalten, so daß zusätzliche Haltemittel, beispielsweise Klebstoff, nicht erforderlich sind. Dies vereinfacht die Herstellung und senkt die Kosten.

Schließlich sieht eine Weiterbildung der Ausführungsformen mit dem Metallteil vor, daß das Metallteil wenigstens einen Durchbruch, vorzugsweise beiderseits des Kontaktelementes wenigstens einen Durchbruch aufweist, durch den bzw. durch die sich das elastische Material erstreckt, derart, daß das elastische Material auf der dem Kontaktelement zugewandten Seite des Metallteiles mit dem elastischen Material auf der dem Kontaktelement abgewandten Seite des Metallteiles verbunden ist. Auf diese Weise ist vermieden, daß das elastische Material auf der dem Kontaktelement zugewandten Seite des Metallteiles von dem Metallteil abhebt. Ein solches Abheben könnte insbesondere dann, wenn das Kontaktelement ausschließlich durch das elastische Material an dem Metallteil gehalten ist, zu einer Beeinträchtigung des elektrischen Kontaktes zwischen dem Kontaktelement und dem Metallteil führen.

Die Erfindung wird nachfolgend anhand der beigefügten Zeichnung näher erläutert, in der Ausführungsbeispiele dargestellt sind.

Es zeigt:
- Fig. 1: in schematischer Perspektivansicht ein erstes Ausführungsbeispiel der erfindungsgemäßen Einrichtung in Form einer Schelle,
- Fig. 2: eine Ansicht auf die radiale Innenfläche der Einrichtung gemäß Fig. 1 ohne das Kontaktelement,
- Fig. 3: in gleicher Darstellung wie Fig. 2 die Einrichtung gemäß Fig. 2 mit an dem Grundkörper befestigtem Kontaktelement,
- Fig. 4: einen Schnitt entlang einer Linie IV-IV durch die Einrichtung gemäß Fig. 3 in Montageposition,
- Fig. 5: in schematischer Perspektivansicht die Einrichtung gemäß Fig. 1 in Montageposition,
- Fig. 6: in gleicher Darstellung wie Fig. 3 ein zweites Ausführungsbeispiel der erfindungsgemäßen Einrichtung,
- Fig. 7: in gleicher Darstellung wie Fig. 3 ein drittes Ausführungsbeispiel der erfindungsgemäßen Einrichtung,
- Fig. 8: in gleicher Darstellung wie Fig. 3 ein viertes Ausführungsbeispiel der erfindungsgemäßen Einrichtung,
- Fig. 9: in gleicher Darstellung wie Fig. 3 ein fünftes Ausführungsbeispiel der erfindungsgemäßen Einrichtung ohne das Kontaktelement,
- Fig. 10: einen Schnitt entlang einer Linie XII-XII in Fig. 9,
- Fig. 11: in gleicher Darstellung wie Fig. 9 die Einrichtung gemäß Fig. 9 mit an dem Grundkörper gehaltenem Kontaktelement,
- Fig. 12: einen Schnitt entlang einer Linie XIV-XIV in Fig. 11 und
- Fig. 13: in gleicher Darstellung wie Fig. 10 ein sechstes Ausführungsbeispiel der erfindungsgemäßen Einrichtung.

In den Figuren der Zeichnung sind gleiche oder sich entsprechende Bauteile mit den gleichen Bezugszeichen versehen.

In Fig. 1 ist ein erstes Ausführungsbeispiel einer erfindungsgemäßen Einrichtung 2 dargestellt, die einen als Schelle ausgebildeten, biegsamen Grundkörper 4 aufweist, der bei diesem Ausführungsbeispiel einteilig und in Umfangsrichtung offen ausgebildet ist und an seinen freien Enden abgewinkelte Laschen 6, 8 aufweist, die in Montageposition in weiter unten näher erläuterter Weise miteinander verbindbar sind.

Der Grundkörper 4 weist ein bandförmiges Metallteil 10 sowie ein Teil 12 aus elastischem Material, bei dem Ausführungsbeispiel einem Elastomer, auf, in das das Metallteil 10 mit seinen axialen Rändern eingebettet und so mit dem Teil 12 aus elastischem Material verbunden ist (Fig. 4).

Das Teil 12 aus elastischem Material bildet an der in Montageposition einem zu kontaktierenden Körper zugewandten Seite Dichtlippen 14, 16 sowie jeweils in Axialrichtung außen von den Dichtlippen 14, 16 weitere Dichtlippen 18, 20. In Montageposition liegt der Grundkörper 4 mit den Dichtlippen 14, 16 sowie den weiteren Dichtlippen 18, 20 dichtend an einer Außenfläche des zu kontaktierenden Körpers an, so daß ein in Montageposition zwischen dem zu kontaktierenden Körper und dem Grundkörper 4 gebildeter Raum gegen ein Eindringen von Luft und/oder Feuchtigkeit abgedichtet ist.

Die Einrichtung 2 weist ferner ein in Fig. 1 nicht dargestelltes Kontaktelement zur Herstellung einer elektrisch leitenden Verbindung mit dem zu kontaktierenden Körper auf, das in Montageposition an der dem zu kontaktierenden Körper zugewandten Seite des Grundkörpers, bei dem Ausführungsbeispiel gemäß Fig. 1 also an einer radialen Innenfläche 22 des Grundkörpers 4, die eine Haltefläche bildet, gehalten ist, beispielsweise mittels Klebstoffes.

Die Einrichtung 2 weist ferner Justierhilfsmittel für das Kontaktelement auf, die bei diesem Ausführungsbeispiel durch Anlagekanten 28, 30, 32 gebildet sind, die an Stegen 34, 36, 38 gebildet sind, die an die Dichtlippen 14, 16 des Teiles 12 aus elastischem Material angeformt sind.

Die Stege 34, 36 erstrecken sich von dem axialen Rand 26 des Grundkörpers 4 in Axialrichtung nach innen, während sich der Steg 38 von dem gegenüberliegenden axialen Rand 26 in Axialrichtung nach innen erstreckt, wobei die Stege 34, 36 auf einer Umfangslinie 33 angeordnet sind und der Steg 38 auf einer zu der Umfangslinie 33 axial versetzten Umfangslinie 35 angeordnet ist.

Fig. 2 zeigt eine Ansicht auf die radiale Innenfläche 22 der Einrichtung 2.

Fig. 3 zeigt die Einrichtung 2 mit einem daran gehaltenen Kontaktelement 40, das bei diesem Ausführungsbeispiel aus elektrisch leitfähigem Graphit besteht und in der Draufsicht im wesentlichen rechteckförmig ausgebildet ist. Das Kontaktelement 40 ist durch Klebstoff mit der radialen Innenfläche 22 des Grundkörpers 4 verbunden und so an diesem gehalten.

Aus Fig. 3 ist ersichtlich, daß das Kontaktelement 40 in der dort dargestellten Befestigungslage mit gegenüberliegenden Bereichen seines Randes an den Anlagekanten 28, 30, 32 der Stege 34, 36, 38 anliegt, die Zentriermittel zum Zentrieren des Kontaktelementes 40 zwischen den gegenüberliegenden axialen Rändern 24, 26 des Grundkörpers 4 bilden. Durch die Anlagekanten 28, 30, 32 ist sichergestellt, daß sich das Kontaktelement 40 in der gewünschten Lage, in der seine Längsseiten im wesentlichen parallel zu den axialen Rändern 24, 26 des Grundkörpers 4 verlaufen, an dem Grundkörper 4 gehalten ist und nicht seitlich übersteht. Auf diese Weise sind zeit- und damit kostenaufwendige Nacharbeiten, die dann erforderlich wären, wenn sich das Kontaktelement 40 nicht in der gewünschten Befestigungslage befände, vermieden.

Fig. 4 zeigt einen Schnitt entlang einer Linie IV-IV in Fig. 3, wobei die Einrichtung 2 in Montageposition dargestellt ist, in der der Grundkörper 4 mit den Dichtlippen 14, 16 und den weiteren Dichtlippen 18, 20 an einem zu kontaktierenden Körper, bei der Anordnung gemäß Fig. 4 einem Koaxialkabel 42, anliegt. Zur Kontaktierung eines abisolierten Außenleiters 44 des Koaxialkabels 42 in einem Kontaktbereich 46 steht das Kontaktelement 40 in Radialrichtung zu dem Koaxialkabel 42 hin so weit vor, daß es bei an einer Ummantelung 48 des Koaxialkabels 42 anliegenden Dichtlippen 14, 16 bzw. 18, 20 an dem in Radialrichtung zurückspringenden, abisolierten Außenleiter 44 anliegt und so eine elektrisch leitende Verbindung zu diesem herstellt.

Aus Fig. 4 ist ersichtlich, daß das Kontaktelement 40 an gegenüberliegenden Bereichen seines Randes von den Stegen 34, 38 eng gehalten und so zwischen den axialen Rändern 24, 26 des Grundkörpers 4 in der gewünschten Befestigungslage zentriert ist.

Fig. 5 zeigt die Einrichtung 2 gemäß Fig. 1 in Montageposition, in der der Grundkörper 4 das zu kontaktierende Koaxialkabel 42 muffenförmig umgreift. Zur Befestigung der Einrichtung 2 an dem Koaxialkabel 42 wird der als Schelle ausgebildete Grundkörper 4 um das zu kontaktierende Koaxialkabel 42 herum mittels Schrauben 50, 52 aus Metall gespannt, die sich durch in der Lasche 8 gebildete Durchgangsbohrungen erstrecken und in in der Lasche 6 gebildete Gewindebohrungen eingreifen. Beim Spannen des Grundkörpers 4 gelangen die Dichtlippen 14, 16 und die weiteren Dichtlippen 18, 20 dichtend an der Ummantelung 48 des Koaxialkabels 42 zur Anlage, so daß sie den in Montageposition zwischen dem Koaxialkabel 42 und dem Grundkörper 4 gebildeten Raum gegen ein Eindringen von Luft und/oder Feuchtigkeit abdichten.

Beim Spannen des Grundkörpers 4 gelangt ferner das Kontaktelement 40 an dem abisolierten Außenleiter 44 des Koaxialkabels 42 zur Anlage, so daß über das Kontaktelement 40 eine elektrisch leitende Verbindung zwischen dem Außenleiter 44 und dem Metallteil 10 des Grundkörpers 4 hergestellt ist. Da sich das Metallteil 10 bis in die Laschen 6, 8 erstreckt, ist mittels der Schrauben 50, 52 eine elektrisch leitende Verbindung zu einem Leiter, beispielsweise einem in Fig. 5 schematisch angedeuteten Erdungskabel 54, herstellbar. Hierzu kann das Erdungskabel 54 mittels einer Anschlußöse mit der Schraube 50 verbunden sein. Es ist somit in der gewünschten Weise eine elektrisch leitende Verbindung zwischen dem Erdungskabel 54 und dem Außenleiter 44 des Koaxialkabels 42 hergestellt, so daß dieser Außenleiter 44 geerdet ist.

In Fig. 6 ist ein zweites Ausführungsbeispiel der erfindungsgemäßen Einrichtung 2 dargestellt, das sich von dem Ausführungsbeispiel gemäß den Fig. 1 bis 5 dadurch unterscheidet, daß die Anlagekanten 28, 32 an Rippen 56, 58 gebildet sind, die im wesentlichen parallel zu den benachbarten axialen Rändern 24, 26 des Grundkörpers 4 verlaufen. Zur Bildung der Rippen 56, 58 kann das Teil 12 aus elastischem Material beispielsweise um die axialen Ränder 24, 26 des Grundkörpers 4 herumgezogen sein. Es ist ersichtlich, daß das Kontaktelement 40 über seine gesamte Länge mit gegenüberliegenden Bereichen seines Randes an den Rippen 56, 58 anliegt und so zwischen den axialen Rändern 24, 26 des Grundkörpers 4 zentriert ist.

In Fig. 7 ist ein drittes Ausführungsbeispiel der erfindungsgemäßen Einrichtung 2 dargestellt, das sich von dem Ausführungsbeispiel gemäß Fig. 6 dadurch unterscheidet, daß im Bereich der Lasche 6 an der radialen Innenfläche 22 des Grundkörpers 4 eine in der Draufsicht im wesentlichen U-förmige Rippe 60 gebildet ist, deren dem Kontaktelement 40 zugewandte Flächen Anlagekanten 62, 64, 66 bilden, an denen das Kontaktelement 40 in Befestigungslage anliegt und so zwischen den gegenüberliegenden axialen Rändern 24, 26 und gegenüberliegenden Umfangsrändern 68, 70 des Grundkörpers 4 zentriert ist.

In Fig. 8 ist ein viertes Ausführungsbeispiel der erfindungsgemäßen Einrichtung 2 dargestellt, das sich von dem Ausführungsbeispiel gemäß Fig. 6 dadurch unterscheidet, daß lediglich eine Rippe 56 mit einer Anlagekante 28 vorgesehen ist, an der das Kontaktelement anliegt. Zur Fixierung seiner Lage kann das Kontaktelement 40 an einem der Rippe 56 abgewandten Bereich seines Randes mittels einer beispielsweise linienförmigen Klebeverbindung, die in Fig. 10 durch eine gestrichelte Linie 77 symbolisiert ist, mit der radialen Innenfläche des Grundkörpers 4 verbunden sein. Anstelle der linienförmigen Klebeverbindung können auch eine oder mehrere punktförmige Klebeverbindungen vorgesehen sein.

In Fig. 9 ist ein fünftes Ausführungsbeispiel der erfindungsgemäßen Einrichtung 2 dargestellt, das sich von dem Ausführungsbeispiel gemäß Fig. 3 dadurch unterscheidet, daß zwei Stege 78, 80 vorgesehen sind, von denen sich der Steg 80 von dem axialen Rand 26 des Grundkörpers 4 in Richtung auf den gegenüberliegenden axialen Rand 24 und der Steg 78 von dem axialen Rand 24 in Richtung auf den gegenüberliegenden Rand 26 erstreckt. Die Stege 78, 80 sind im wesentlichen auf einer in Axialrichtung des Grundkörpers 4 verlaufenden Linie angeordnet.

Aus Fig. 10 ist ersichtlich, daß die Stege 78, 80 Hinterschneidungen 81, 82 aufweisen, derart, daß an den Stegen 78, 80 aufeinander zu geneigte Anlageflächen 84, 86 gebildet sind, mit denen die Stege 78, 80 in Befestigungslage gegenüberliegende Bereiche 88, 90 Randes des Kontaktelementes 40 übergreifen, wie dies aus den Fig. 11 und 12 ersichtlich ist. Zur Befestigung des Kontaktelementes 40, das bei diesem Ausführungsbeispiel durch ein flaches, biegsames Geflechtband aus Metall gebildet ist, an dem Grundkörper 4 wird dieses mit seinen Rändern 88, 90, ggf. unter elastischer Verformung der Stege 78, 80 in den Bereich der Hinterschneidungen 81, 82 geschoben, wobei die Stege 78, 80 die Ränder 88, 90 des Kontaktelementes 40 übergreifen und die Anlageflächen 84, 86 an dem Kontaktelement 40 zur Anlage gelangen. Auf diese Weise ist das Kontaktelement 40 ohne zusätzliche Haltemittel, beispielsweise Klebstoff, sicher an dem Grundkörper 4 gehalten und zwischen den axialen Rändern 24, 26 des Grundkörpers 4 zentriert.

In Fig. 13 ist ein sechstes Ausführungsbeispiel einer erfindungsgemäßen Einrichtung 2 dargestellt, das sich von dem Ausführungsbeispiel gemäß Fig. 12 im wesentlichen dadurch unterscheidet, daß das Metallteil 10 beiderseits des in Fig. 15 nicht dargestellten Kontaktelementes 40 Durchbrüche 88, 90 aufweist, durch die sich das elastische Material des Teiles 12 erstreckt, derart, daß das elastische Material auf der dem Kontaktelement 40 zugewandten Seite des Metallteiles 10 mit dem elastischen Material auf der dem Kontaktelement 40 abgewandten Seite des Metallteiles 10 verbunden ist. Auf diese Weise ist verhindert, daß das elastische Material auf der dem Kontaktelement 40 zugewandten Seite abhebt. Somit ist auch dann, wenn das Kontaktelement 40 ohne zusätzliche Haltemittel an dem Metallteil 10 gehalten ist, stets eine elektrisch leitende Verbindung zwischen dem Metallteil 10 und dem Kontaktelement 40 gewährleistet.

## Patentansprüche

1. Einrichtung zum elektrisch leitenden Kontaktieren eines insbesondere länglichen, beispielsweise im wesentlichen zylindrischen Körpers, beispielsweise eines Rohres oder eines Kabels,
mit einem als um den zu kontaktierenden Körper spannbare Schelle ausgebildeten Grundkörper (4) zur Anlage an dem zu kontaktierenden Körper (42), wobei der Grundkörper (4) Dichtlippen (14, 16; 18, 20) aufweist, mit denen er in Montageposition dichtend an dem zu kontaktierenden Körper anliegt, und
mit einem an einer in Montageposition dem zu kontaktierenden Körper (42) zugewandten Seite des Grundkörpers (4) gehaltenen Kontaktelement (40) zur Herstellung einer elektrisch leitenden Verbindung mit dem zu kontaktierenden Körper (42),
**gekennzeichnet durch**
Justierhilfsmittel für das Kontaktelement (40), die wenigstens eine Anlagekante (28, 30, 32) oder wenigstens eine zu einer Haltefläche, an der das Kontaktelement (40) an dem Grundkörper (4) gehalten ist, geneigte Anlagefläche (84, 86) aufweisen, an der das Kontaktelement (40) in Befestigungslage anliegt, wobei die oder jede Anlagekante (28, 30, 32) oder Anlagefläche (84, 86) in Axialrichtung innen von den Dichtlippen (14, 16; 18, 20) an einem Vorsprung, insbesondere einem Steg (34, 36) oder einer Rippe (56, 58, 60) ausgebildet ist, der bzw. die an dem Grundkörper (4) ausgebildet ist.

2. Einrichtung nach Anspruch 1, **dadurch gekennzeichnet,** daß wenigstens zwei zueinander beabstandete Anlagekanten (28, 30, 32) bzw. Anlageflächen (84, 86) vorgesehen sind, an denen das Kontaktelement (40) mit voneinander entfernten Bereichen seines Randes anliegt.

3. Einrichtung nach Anspruch 1 oder 2, **dadurch gekennzeichnet,** daß die Justierhilfsmittel Zentriermittel zum Zentrieren des Kontaktelementes (40) zwischen gegenüberliegenden Rändern (24, 26) des Grundkörpers (4) aufweisen.

4. Einrichtung nach Anspruch 3, **dadurch gekennzeichnet,** daß die Zentriermittel zueinander beabstandete Anlagekanten (28, 32) aufweisen, die zueinander und zu benachbarten Rändern (24, 26) des Grundkörpers (4) im wesentlichen parallel verlaufen.

5. Einrichtung nach Anspruch 3, **dadurch gekennzeichnet,** daß die Zentriermittel zueinander beabstandete und relativ zueinander geneigte Anlageflächen (84, 86) aufweisen, die sich in Längsrichtung bzw. in Umfangsrichtung des Grundkörpers (4) erstrecken und an denen das Kontaktelement (40) in Befestigungslage anliegt.

6. Einrichtung nach Anspruch 5, **dadurch gekennzeichnet,** daß die Anlageflächen voneinander weg geneigt sind oder daß die Anlageflächen (84, 86) aufeinander zu geneigt sind.

7. Einrichtung nach Anspruch 1, **dadurch gekennzeichnet,** daß der Grundkörper (4) ein Teil (12) aus elastischem Material, vorzugsweise einem Elastomer, aufweist, an das der oder jeder Steg (34, 36, 38) bzw. die oder jede Rippe (56, 58; 60) angeformt ist.

8. Einrichtung nach Anspruch 1, **dadurch gekennzeichnet,** daß der Grundkörper (4) ein bandförmiges Metallteil (10) aufweist.

9. Einrichtung nach Anspruch 7 und 8, **dadurch gekennzeichnet,** daß das Metallteil (10) wenigstens teilweise mit dem elastischen Material beschichtet ist, insbesondere auf seiner in Montageposition dem zu kontaktierenden Körper (42) abgewandten Seite, oder in das elastische Material eingebettet ist, wobei an der in Montageposition dem zu kontaktierenden Körper (42) zugewandten Seite des Metallteiles (10) ein Kontaktbereich für das Kontaktelement (40) freigelassen ist.

10. Einrichtung nach einem der vorhergehenden Ansprüche, **dadurch gekennzeichnet,** daß das Kontaktelement (40) durch eine flache Litze oder ein flaches Band oder ein Geflechtband aus Metall gebildet ist.

11. Einrichtung nach einem der vorhergehenden Ansprüche, **dadurch gekennzeichnet,** daß der Grundkörper (4) derart ausgebildet ist, daß er in Montageposition den zu kontaktierenden Körper (42) insbesondere ringförmig oder muffenförmig umgreift.

12. Einrichtung nach einem der vorhergehenden Ansprüche, **dadurch gekennzeichnet,** daß der Grundkörper (4) biegsam ausgebildet ist.

13. Einrichtung nach einem der vorhergehenden Ansprüche, **dadurch gekennzeichnet,** daß der Grundkörper (4) einteilig und in Umfangsrichtung offen ausgebildet ist und an seinen freien Enden abgewinkelte oder abgebogene Laschen (6, 8) aufweist, die in Montageposition miteinander verbindbar sind, vorzugsweise mittels einer Schraubvorrichtung oder einer Klemmvorrichtung.

14. Einrichtung nach Anspruch 1, **dadurch gekennzeichnet,** daß sich aus dem Bereich von zwei gegenüberliegenden Rändern (24; 26) des Grundkörpers jeweils wenigstens ein Steg (34, 36; 38) in Richtung auf den anderen Rand (26; 24) erstreckt, derart, daß das Kontaktelement in Befestigungslage mit zwei gegenüberliegenden Bereichen (88, 90) seines Randes an den Stegen (34, 36, 38) anliegt.

15. Einrichtung nach Anspruch 1, **dadurch gekennzeichnet,** daß in Längsrichtung bzw. Umfangsrichtung des Grundkörpers (4) aufeinanderfolgende Stege (34, 36, 38) auf unterschiedlichen in Längsrichtung des Grundkörpers verlaufenden Linien bzw. unterschiedlichen Umfangslinien (33, 35) angeordnet sind.

16. Einrichtung nach Anspruch 14 oder 15, **dadurch gekennzeichnet,** daß wenigstens zwei auf einer zur Längsrichtung des Grundkörpers (4) quer verlaufenden Linie bzw. auf einer in Axialrichtung verlaufenden Linie angeordnete Stege (78, 80) vorgesehen sind.

17. Einrichtung nach einem der Ansprüche 14 bis 16, **dadurch gekennzeichnet,** daß wenigstens zwei Stege (78, 80), an denen das Kontaktelement (40) in Befestigungslage mit gegenüberliegenden Bereichen (88, 90) seines Randes anliegt, Hinterschneidungen aufweisen, derart, daß an den betreffenden Stegen (78, 80) aufeinander zu geneigte Anlageflächen (84, 86) gebildet sind, mit denen die Stege (78, 80) in Befestigungslage die gegenüberliegenden Bereiche (88, 90) des Randes des Kontaktelementes (40) übergreifen.

18. Einrichtung nach einem der Ansprüche 8 bis 17, **dadurch gekennzeichnet,** daß das Metallteil wenigstens einen Durchbruch (88), vorzugsweise beiderseits des Kontaktelementes (40) wenigstens einen Durchbruch (88, 90) aufweist, durch den bzw. durch die sich das elastische Material erstreckt, derart, daß das elastische Material auf der dem Kontaktelement (40) zugewandten Seite des Metallteiles (10) mit dem elastischen Material auf der dem Kontaktelement (40) abgewandten Seite des Metallteiles (10) verbunden ist.

## Claims

1. A device for contacting in electrically conducting manner in particular elongated, illustratively substantially cylindrical bodies such as a pipe or a cable, comprising a base structure (4) in the form of a clamp clamped around the body to be contacted , which shall come to rest against the body (42) to be contacted, said base structure (4) comprising sealing lips (14, 16; 18, 20) by means of which in its mounted position it will rest in sealing manner against the body to be contacted, and further a contact element (40) held at the side of the base structure (4) facing the body (42) to be contacted to implement an electrically conducting connection with the body (42) to be contacted,
characterized in that
adjusting accessories for the contact element (40) comprise or at least one rest surface (84, 86) sloping with respect to a holding surface at which the contact element (40) is held to the base structure (4) or at least one rest edge (28, 30, 32), the contact element (40) resting against said at least one rest edge or at least one rest surface, where the, or each, rest edge (28, 30, 32) or rest surface (84, 86) in the axially inward direction from the sealing lips (14, 16; 18, 20) is configured at a protrusion, in particular a stud (34, 36) or a rib (56, 58, 60) configured at the base structure (4).

2. Device as claimed in claim 1, characterized in that at least two mutually spaced rest edges (28, 30, 32) or rest surfaces (84, 86) are used against which the contact element (40) rests by mutually separate zones of its edge.

3. Device as claimed in claim 1 or 2, characterized in that the adjusting accessories comprise centering means to center the contact element (40) between mutually opposite edges (24, 26) of the base structure (4).

4. Device as claimed in claim 3, characterized in that the centering means comprise mutually spaced rest edges (28, 32) running essentially parallel to each other and to adjacent edges (24, 26) of the base structure (4).

5. Device as claimed in claim 3, characterized in that the centering means comprise mutually spaced rest surfaces (84, 86) which slope with respect to each other and which run in the longitudinal direction or the circumferential direction of the base structure (4) and against which the contact element (40) will rest when in the affixation position.

6. Device as claimed in claim 5 , characterized in that the rest surfaces slope away from each other or that the rest surfaces (84, 86) slope toward each other.

7. Device as claimed in claim 1, characterized in that the base structure (4) comprises a part (12) made of an elastic material, preferably an elastomer into which is integrated the, or each, stud (34, 36, 38) or the, or each, rib (56, 58; 60).

8. Device as claimed in either of claims 1 and 11, characterized in that the base structure (4) comprises a band-shaped metal part (10).

9. Device as claimed in claims 7 and 8, characterized in that the metal part (10) is coated at least partly with the elastic material, in particular on its side away from the body (42) to be contacted when in the assembly position, or that this metal part (10) is imbedded in the elastic material, a contact region for the contact element (40) being left clear at the side of the metal part (10) facing the body (42) to be contacted when in the assembly position.

10. Device as claimed in one of the above claims, characterized in that the contact element (40) consists of a flat stranded wire or a flat band or a braided band of metal.

11. Device as claimed in one of the above claims, characterized in that the base structure (4) is configured in such manner that when it is in the assembly position it encloses in particular in annular or in bush-like manner the body (42) to be contacted.

12. Device as claimed in one of the above claims, characterized in that the base structure (4) is flexible.

13. Device as claimed in one of the above claims, characterized in that the base structure (4) is integral and open in the circumferential direction and comprises at its free ends brackets (6, 8) which are substantially fashioned perpendicularly to it and which in the assembly position can be connected to each other, preferably by screws or a clamp.

14. Device as claimed in claim 1, characterized in that at least one stud (34, 36; 38) runs from the zone of two mutually opposite edges (24; 26) of the base structure toward the other edge (26; 24) in such manner that the contact element when in the assembly position rests by two mutually opposite zones (88, 90) of its edge against the studs (34, 36, 38).

15. Device as claimed in claim 1, characterized in that studs (34, 36, 38) which are consecutive in the longitudinal or the circumferential direction of the base structure (4) are mounted on different lines running in the longitudinal direction of the base structure or on different circumferential lines (33, 35).

16. Device as claimed in either of claims 14 and 15, characterized in that at least two studs (76, 78) are mounted on a line transverse to the longitudinal direction of the base structure (4) or on a line in the axial direction.

17. Device as claimed in one of claims 14 through 16, characterized in that at least two studs (76, 78) against which the contact element (40) when in the assembly position rests by mutually opposite zones (88, 90) of its edge, comprise undercuts in such manner that rest surfaces (84, 86) sloping toward one another are formed at the pertinent studs (76, 78) by means of which the studs (76, 78) when in the assembly position overlap the opposite zones (88, 90) of the edge of the contact element (40).

18. Device as claimed in one of claims 8 through 17, characterized in that the metal part comprises at least one aperture (88), preferably on both sides of the contact element (40) at least one aperture (88, 90) which is (are) crossed by the elastic material in such manner that the elastic material on the side of the metal part (10) facing the contact element (40) shall be joined to the elastic material on the side of the metal part (10) away from the contact element (40).

## Revendications

1. Dispositif pour la mise en contact électriquement conducteur d'un corps en particulier allongé, par exemple essentiellement cylindrique, par exemple un tube ou un câble,
avec un corps de base (4), réalisé sous forme d'un collier de serrage pouvant être serré autour du corps à contacter pour être en appui sur le corps (42) à contacter, le corps de base (4) présentant des lèvres d'étanchéité (14, 16 ; 18, 20) par lesquelles, en position de montage, il est en appui de manière étanche sur le corps à contacter et
avec un élément de contact (40) maintenu, en position de montage, sur une face du corps de base (4) tournée vers le corps (42) à contacter pour établir une liaison électriquement conductrice avec le corps (42) à contacter,
caractérisé par
des moyens auxiliaires d'ajustage pour l'élément de contact (40) qui présentent au moins une arête d'appui (28, 30, 32) ou au moins une surface d'appui (84, 86) inclinée vers une surface de maintien sur laquelle l'élément de contact (40) est maintenu sur le corps de base (4), sur laquelle l'élément de contact (4) est en appui, en position de fixation, la ou chaque arête d'appui (28, 30, 32) ou surface d'appui (84, 86) étant conformée, vers l'intérieur en direction axiale depuis les lèvres d'étanchéité (14, 16 ; 18, 20), sur une saillie, en particulier une barrette (34, 36) ou une nervure (56, 58, 60) qui est conformée sur le corps de base (4).

2. Dispositif selon la revendication 1,
caractérisé en ce qu'au moins deux arêtes d'appui (28, 30, 32) ou respectivement surfaces d'appui (84, 86) écartées l'une de l'autre sont prévues, sur lesquelles l'élément de contact (40) est en appui par des zones de son bord écartées l'une de l'autre.

3. Dispositif selon la revendication 1 ou 2,
caractérisé en ce que les moyens auxiliaires d'ajustageprésentent des moyens de centrage pour le centrage de l'élément de contact (40) entre des bords (24, 26) opposés du corps de base (4).

4. Dispositif selon la revendication 3,
caractérisé en ce que les moyens de centrage présentent des arêtes d'appui (28, 32), écartées l'une de l'autre, qui s'étendent essentiellement parallèlement entre elles et à des bords (24, 26) adjacents du corps de base (4).

5. Dispositif selon la revendication 3,
caractérisé en ce que les moyens de centrage présentent des surfaces d'appui (84, 86), écartées l'une de l'autre et inclinées l'une par rapport à l'autre, qui s'étendent en direction longitudinale ou respectivement en direction périphérique du corps de base (4) et sur lesquelles l'élément de contact (40) est en appui en position de fixation.

6. Dispositif selon la revendication 5,
caractérisé en ce que les surfaces d'appui sont inclinées en s'écartant l'une de l'autre ou bien que les surfaces d'appui (84, 86) sont inclinées en direction l'une vers l'autre.

7. Dispositif selon la revendication 1,
caractérisé en ce que le corps de base (4) présente une partie (12) en matériau élastique, de préférence un élastomère, sur laquelle est conformée la ou chaque barrette (34, 36, 38) ou respectivement la ou chaque nervure (56, 58, 60).

8. Dispositif selon la revendication 1,
caractérisé en ce que le corps de base (4) présente une partie métallique (10) en forme de bande.

9. Dispositif selon les revendications 7 et 8,
caractérisé en ce que la partie métallique (10) est recouverte au moins partiellement par le matériau élastique, en particulier sur sa face écartée, en position de montage, du corps (42) à contacter, ou bien est enrobée dans le matériau élastique, une zone de contact pour l'élément de contact (40) étant laissée libre sur la face de la partie métallique (10) tournée vers le corps (4) à contacter.

10. Dispositif selon l'une des revendications précédentes,
caractérisé en ce que l'élément de contact (40) est formé par un cordon plat ou une bande plate ou une bande tressée en métal.

11. Dispositif selon l'une des revendications précédentes,
caractérisé en ce que le corps de base (4) est conformé de telle manière que, en position de montage, il entoure le corps (42) à contacter en particulier sous forme annulaire ou sous forme de manchon.

12. Dispositif selon l'une des revendications précédentes,
caractérisé en ce que le corps de base (4) est réalisé souple.

13. Dispositif selon l'une des revendications précédentes,
caractérisé en ce que le corps de base (4) est réalisé monobloc et ouvert en direction périphérique et présente à ses extrémités libres des plaquettes (6, 8) repliées ou recourbées qui peuvent être reliées l'une à l'autre en position de montage, de préférence au moyen d'un dispositif de vissage ou d'un dispositif de serrage.

14. Dispositif selon la revendication 1,
caractérisé en ce qu'au moins une barrette (34, 36 ; 38) s'étend respectivement hors de la zone de deux bords (24 ; 26) opposés du corps de base en direction de l'autre bord (26 ; 24) de telle manière que l'élément de contact est, en position de fixation, en appui sur les barrettes (34, 36, 38) par deux zones (88, 90) opposées de son bord.

15. Dispositif selon la revendication 1,
caractérisé en ce que des barrettes (34, 36, 38) successives sont disposées, en direction longitudinale ou respectivement en direction périphérique du corps de base (4), sur des lignes différentes s'étendant en direction longitudinale du corps de base ou respectivement des lignes périphériques (33, 35) différentes.

16. Dispositif selon la revendication 14 ou 15,
caractérisé en ce que sont ménagées au moins deux barrettes (78, 80) disposées sur une ligne s'étendant obliquement par rapport à l'axe longitudinal du corps de base (4) ou respectivement sur une ligne s'étendant en direction axiale.

17. Dispositif selon l'une des revendications 14 à 16,
caractérisé en ce qu'au moins deux barrettes (78, 80), sur lesquelles s'appuie l'élément de contact (40), en position de fixation, par deux zones (88, 90) opposées de son bord, présentent des contre-dépouilles de telle manière que, sur les barrettes (78, 80) en cause, sont formées des surfaces d'appui (84, 86) inclinées l'une vers l'autre par lesquelles, en position de fixation, les barrettes (78, 80) enjambent les zones (88, 90) opposées du bord de l'élément de contact (40).

18. Dispositif selon l'une des revendications 8 à 17,
caractérisé en ce que la partie métallique présente au moins un ajour (88), de préférence au moins un ajour (88, 90) des deux côtés de l'élément de contact (40), à travers lequel ou respectivement lesquels s'étend le matériau élastique de telle sorte qu le matériau élastique sur la face de la partie métallique (10) tournée vers l'élément de contact (40) est relié au matériau élastique sur la face de la partie métallique (10) écartée de l'élément de contact (40).
